# EUROPÄISCHE PATENTSCHRIFT

(11) **EP 0 029 978 B1**
(45) Veröffentlichungstag und Bekanntmachung des Hinweises auf die Patenterteilung: **19.10.1983**
(21) Anmeldenummer: 80107294.3
(22) Anmeldetag: 22.11.1980
(51) Int. Cl.: E03D 9/03

(54) **Wasserkastenautomat**
Automatic dispenser for a water tank
Distributeur automatique de produits dans un réservoir de chasse d'eau

(30) Priorität: 03.12.1979 DE 2948594
(43) Veröffentlichungstag der Anmeldung: 10.06.1981
(73) Patentinhaber: Henkel Kommanditgesellschaft auf Aktien, 40191 Düsseldorf (DE)
(72) Erfinder: vom Hofe, Dieter, D-5000 Köln 71 (DE); Marsen, Horst, Dr., D-5159 Kerpen (DE)

## Beschreibung

Die Erfindung betrifft einen Wasserkastenautomaten zum Einsetzen in einen Toilettenwasserkasten, bestehend aus einem Behälter mit einer oder mehreren Kammern zur Aufnahme von Wirkstoff, wobei das Gesamtbehältervolumen aus dem zur Aufnahme der jeweils reinen Wirkstoffkomponenten dienenden Produktraum und aus dem für gelösten bzw. angelösten Wirkstoff am Kopf des Produktraums vorgesehenen Dosierraum zusammengesetzt ist, wobei ein großer Teil des Gesamtdosierraumes von einem Rahmen aufgenommen wird und wobei sich am Boden des Dosierraumes ein Aufnahmering zum Einhängen eines becherförmigen Produktbehälters befindet und daß der Produktbehälter an seiner oberen Kante einen umlaufenden radial nach außen gerichteten Falzrand aufweist.

Wie vorstehend beschrieben ausgebildete Wasserkastenautomaten weisen in der Praxis einen Behälter mit einer oder mehreren Kammern zum Aufnehmen des ungelösten, festen Wirkstoffes bzw. der Wirkstoffkombination auf. Der Behälter kann einen Deckel haben und entweder frei an der Oberfläche des maximalen bzw. oberen Spiegels des Toilettenwasserkastens, stehend am Boden unter Wasser oder mit Hilfe einer Aufhängevorrichtung seitlich am Rande unterhalb des Wasserspiegels des Wasserkastens angeordnet sein. In der Regel enthalten solche Behälter die Wirkstoffe als Gießmasse, Pulver oder Stangenmaterial.

Bei Betrieb des Wasserkastenautomaten löst das durch eine oder mehrere im Deckel oder an der Behälterwand befindliche Öffnungen der jeweiligen Kammer eindringende Wasser den Wirkstoff teilweise so an oder auf, daß nach dem Entleeren des Wasserkastens eine proportionierte Menge Wirkstnfflösung durch eine oder mehre in dem Behä._{'}**r des Automaten vorgesehene Löcher in die nachströmende Wassermenge im Toilettenwasserkasten abgegeben wird.

Das Gesamtvolumen der Kammern von Wasserkastenautomaten mit einer oder mehreren Kammern setzt sich aus dem zum Abfüllen der festen Wirkstoffe erforderlichen Produktraum und aus einem am Kopf des jeweiligen Produktraums befindlichen, den gelösten bzw. angelösten Wirkstoff aufnehmenden Kopfraum zusammen. Die Größe des auch als Dosierkammer oder -raum bezeichneten Kopfraums beträgt in der Regel 25% und mehr des Gesamtvolumens. Insbesondere, wenn mehrere, unterschiedliche Wirkstoffe in einem Wasserkastenautomaten abgepackt werden müssen, ist das Auffüllen bei den bekannten Geräten relativ mühsam und zeitaufwendig. Das gilt sowohl für das erstmalige Füllen beim Hersteller als auch für das Nachfüllen. Der Herstellungsaufwand für den Wasserkastenautomaten an sich ist so hoch, daß ein Ersatz anstelle eines Nachfüllens normalerweise nicht in Frage kommt.

Ein Wasserkastenautomat dieser Gattung ist aus US-A-3 769 640 bekannt. Dieser Automat ist vorgesehen für die Anwendung eines Produktblockes, welcher auch in einem auswechselbaren Behältnis untergebracht sein kann.

Ausgehend von diesem Stand der Technik bestand die Aufgabe vorliegender Erfindung darin, die bekannte Konstruktion dahin abzuwandeln, daß die Herstellung des Wasserkastenautomaten als Massenartikel unter dem Gesichtspunkt der Variation von Größe und Form des zu lösenden Produktes so wie dessen betriebliche Verwendung unter dem Gesichtspunkt einer bequemen Auswechselung des eigentlichen Produktbehälters erleichtert wird.

Der Wasserkastenautomat soll also wesentlich weniger aufwendig herzustellen und erstmals zu füllen beziehungsweise nachzufüllen sein, als die bekannten Vorrichtungen dieser Art.

Die Lösung besteht bei einem Wasserkastenautomaten der oben beschriebenen Gattung darin, daß die Aufnahmeöffnung im Boden des Ringraumes nach unten, das heißt aus dem Ringraum heraus als Rohrstück mit gegenüber der Öffnung im wesentlichen unverändertem Durchmesser fortgesetzt ist und daß der Falzrand das obere Rohrstückende übergreift und der Falzrand insbesondere einen mit an dessen Außenkante unten angeformten über das auf der Innenseite des Ringraumbodens überstehende Rohrende zu stülpenden Sicherungsbeziehungsweise Klemmring aufweist. lnsbesondere ist die Lösung gekennzeichnet durch einen für jede Kammer einen Ringraum enthaltenden kastenförmigen Rahmen (Adapter) und je einen in den zugehörigen Ringraum lösbar einzuhängenden Produktbehälter, wobei der Ringraum aus dem jeweils oberhalb des Produktbehälters bzw. -niveaus verbleibenden freien Volumen des Rahmens besteht und den mit dem eingehängten Produktbehälter eine Funktionseinheit bildenden Dosierraum darstellt. Weitere Ausgestaltungen und Einzelheiten der Erfindung sind in den Unteransprüchen beschrieben.

Durch die erfindungsgemäße Trennung des den Gesamtdosierraum im wesentlichen umschließenden Rahmens mit Ringkammern zum Einhängen getrennt herzustellender Produktbehälter wird zunächst erreicht, daß beim Herstellen die Wirkstoffe unabhängig voneinander abzufüllen sind. Dadurch werden Kosten gespart und die betrieblichen Dispositionen des Herstellers wesentlich erleichtert.

Die zur Aufnahme der Wirkstoffe vorgesehenen Produktbehälter lassen sich außerdem in Größe und Formgebung auf den relativen Mengenanteil des jeweiligen Wirkstoffs und auf eine wirtschaftliche Herstellung zuschneiden. Da die im wesentlichen aus getrennt voneinander herzustellenden Dosierräumen einerseits und Produkträumen andererseits bestehenden Wasserkastenautomaten aus mehreren zusammenzusetzenden bzw. zusammengesetzten Stücken bestehen, können auch sehr preiswerte Nachfüllpackungen hergestellt und problemlos in das Adapterteil bzw. in den kastenförmigen Rahmen eingesetzt werden.

Weiterhin dient als Nachfüllpackung grundsätzlich nur der für Transportzwecke vorzugsweise an sich ebenfalls einen Deckel aufweisende Produktbehälter, der ohne daß sein Inhalt mit den Händen berührt werden müßte, in den Adapter einzusetzen ist. Hierdurch, nämlich durch Einsetzen des Produktbehälters in den gleichzeitig auch den erforderlichen Dosierraum darstellenden bzw. jeweils als Ringraum umschließenden Adapter, entsteht der erfindungsgemäß aus mehreren Einzelteilen hergestellte Wasserkastenautomat, der in der zusammengesetzten Form bei weniger vorausgehendem Aufwand zumindest die gleichen Funktionen erfüllt wie ein einteilig hergestelltes Gerät dieser Art.

Anhand der schematischen Darstellung von Ausführungsbeispielen werden weitere Einzelheiten der Erfindung erläutert. Es zeigt
Fig. 1 eine Vorderansicht, teilweise im Längsschnitt eines Wasserkastenautomaten mit zwei Produktbehältern;
Fig. 2 die Draufsicht auf den Adapter mit aufgeklappten Deckeln;
Fig. 3 einen Schnitt durch den Adapter längs der Ebene 111-111 von Fig. 2;
Fig. 4 die Seitenansicht eines Produktbehälters, teilweise im Schnitt; und
Fig. 5 einen Schnitt durch einen Deckel eines Produktbehälters.

Der erfindungsgemäße Wasserkastenautomat besteht gemäß Fig. 1 bis 3 aus zwei Produktbehältern 1, die mit Hilfe eines insgesamt mit 2 bezeichneten Adapters zu einer Funktionseinheit zu verbinden sind. Zu dem Adapter 2 gehört ein kastenförmiger Rahmen 3, der durch eine Trennwand 4 in zwei Kammern zu unterteilen ist. Jede etwa ringförmig umschlossene Kammer bzw. jeder Ringraum 5 bildet eine Einzeldosierkammer 6 und weist einen Aufnahmering 7 zum lösbaren Einhängen des Produktbehälters 1 auf. Der Aufnahmering 7 kann als kreisförmige Öffnung des jeweils verbleibenden Bodenteils 8 des jeweiligen Ringraums 5 bzw. der Dosierkammer 6 ausgebildet sein. Im Ausführungsbeispiel ist der als kreisförmige Öffnung ausgebildete Aufnahmering 7 im wesentlichen mit unverändertem Durchmesser als Rohrstück 9 nach unten fortgesetzt. Auch auf der Innenseite des Rings 7 bzw. des Bodens 8 kann das Rohr 9, beispielsweise um größenordnungsmäßig eine Rohr-Wandstärke, überstehen; der dadurch auf der Innenseite des Bodens 8 die darin vorgesehene Öffnung umschließende Ring 10 ist so ausgebildet, daß er genau von einem an der Oberkante des Produktbehälters 1 eventuell vorgesehenen Falz 11 umfaßt und dessen übergreifender Rand zwischen dem Ring 10 und der Wand des Ringraums 5 einzuklemmen ist. Im einzelnen soll der an der oberen Kante des Produktbehälters 1 vorgesehene Falz 11 aus einem umlaufenden, radial nach außen gerichteten Randbereich bestehen und an dessen Außenkante ein über das auf der Innenseite des Dosierraumbodens 8 überstehende als umlaufender Ring 10 ausgebildete Rohrende zu stülpender Sicherungs- bzw. Klemmring angeformt ist. Beispielsweise unter dieser Voraussetzung können Produktbehälter 1 ohne Schwierigkeit von oben in den Adapter 2 eingeführt und am Boden 8 des jeweiligen Ringraums 5 verklemmt werden.

Der Rahmen 3 umschließt mit dem jeweiligen Ringraum 5 als oberhalb des Produktbehälters 1 bzw. des Wirkstoffniveaus oder -füllspiegels 12 verbleibendes freies Volumen die jeweilige Dosierkammer 6 so, daß diese mit dem eingehängten Produktbehälter 1 eine Funktionseinheit bildet. Auf der Oberseite sind die Ringräume 5 im Ausführungsbeispiel mit Hilfe von an den Adapter 2 über Filmscharniere 13 angeformten Deckeln 14 zu verschließen.

Die Fig. 2 und 3 zeigen eine Draufsicht auf den Adapter 2 mit aufgeklappten Deckeln 14 sowie einen Schnitt längs der Linie 111-111 von Fig.2. Gemäß Zeichnung besitzt jeder Deckel 14 eine umlaufende hervorstehende Dichtlippe 15, die beim Zuklappen des Deckels in die Innenkontur einer Ringkammer 5 des kastenförmigen Rahmens 3 paßt. In dem Ausführungsbeispiel mit zwei Dosierräumen 6 befinden sich an den voneinander abgewandten Seiten der Deckel 14 Wassereintrittsöffnungen 16. Entsprechende Austrittsöffnungen 17 für die jeweilige Wirkstofflösung sind in dem den Aufnahmering 7 umgebenden Boden 8 der Ringräume 5 vorgesehen. In einem Zwickel zwischen aneinanderstoßenden Eckbereichen von zwei Ringräumen 5 kann ein zum Befestigen eines Aufhängebandes zu verwendender Profildurchbruch 18 eingebracht werden.

Die Fig.4 und 5 beziehen sich auf den Produktbehälter 1 selbst und dessen Deckel 20. Fig. 4 zeigt die Seitenansicht eines Produktbehälters 1 teilweise im Schnitt, während in Fig. 5 der Deckel 20 in Draufsicht und Querschnitt schematisch dargestellt wird. Der Innenwulst 19 des Behälters 1 dient als Transportsicherung für dessen Deckel 20. Dieser wird vor dem Einbau des Behälters 1 in den Adapter 2 entfernt, weil er nur für den Transport gebraucht wird. Der Deckel 20 besitzt zweckmäßig einen äußeren umlaufenden Schnappwulst 21, welcher beim Eindrücken in den Produktbehälter 1 hinter dessen Innenwulst 19 einrastet. Das Abnehmen des Deckels 20 wird durch eine Lasche 22 erleichtert.

## Patentansprüche

1. Wasserkastenautomat zum Einsetzen in einen Toilettenwasserkasten, bestehend aus einem Behälter mit einer oder mehreren Kammern zur Aufnahme von Wirkstoff, wobei das Gesamtbehältervolumen aus dem zur Aufnahme der jeweils reinen Wirkstoffkomponenten dienenden Produktraum und aus dem für gelösten beziehungsweise angelösten Wirkstoff am Kopf des Produktraums vorgesehenen Dosierraum (6) zusammengesetzt ist, wobei ein größerer Teil des Gesamtdosierraumes von einem Rahmen aufgenommen wird und wobei sich am Boden des Dosierraumes ein Aufnahmering zum Einhängen eines becherförmigen Produktbehälters (1) befindet und daß der Produktbehälter (1) an seiner oberen Kante einen umlaufenden radial nach außen gerichteten Falzrand (11) aufweist, dadurch gekennzeichnet, daß die Aufnahmeöffnung (7) im Boden des Ringraumes (5) nach unten, das heißt aus dem Ringraum (5) heraus, als Rohrstück (9) mit gegenüber der Öffnung (7) im wesentlichen unverändertem Durchmesser fortgesetzt ist, daß der Falzrand (11) das obere Rohrstückende übergreift und der Falzrand insbesondere einen mit an dessen Außenkante unten angeformten über das auf der Innenseite des Ringraumbodens (8) überstehende Rohrende (9) zu stülpenden Sicherungs- beziehungsweise Klemmring aufweist.

2. Wasserkastenautomat nach Anspruch 1, gekennzeichnet durch einen für jede Kammer einen Ringraum (5) enthaltenden kastenförmigen Rahmen (1) und je einen in den zugehörigen Ringraum (5) lösbar einzuhängenden Produktbehälter (1), wobei der Ringraum (5) das jeweils oberhalb des Produktbehälters (1) bzw. -niveaus (19) verbleibende freie Volumen des Rahmens (1) umfaßt und die mit dem eingehängten Produktbehälter (1) eine Funktionseinheit bildende Dosierkammer (6) darstellt.

3. Wasserkastenautomat nach Anspruch 1 oder 2, dadurch gekennzeichnet, daß jeder Ringraum (5) an seinem Boden (8) eine, insbesondere kreisförmige, Aufnahmeöffnung (7) zum Einhängen des Produktbehälters (1) aufweist.

4. Wasserkastenautomat nach einem oder mehreren der Ansprüche 1 bis 3, dadurch gekennzeichnet, daß der verbleibende Rand des Bodens (8) mindestens eine als Abfluß des Dosierraums dienende Öffnung (17) besitzt.

5. Wasserkastenautomat nach einem oder mehreren der Ansprüche 1 bis 4, dadurch gekennzeichnet, daß das Rohrstück (9) auf der Innenseite des Ringraums (5) um größenordnungsmäßig etwa eine Rohr-Wandstärke in Richtung auf den in Betriebsstellung befindlichen Deckel (14) übersteht.

6. Wasserkastenautomat nach einem oder mehreren der Ansprüche 1 bis 5, dadurch gekennzeichnet, daß der jeweilige Produktbehälter (1) in Größe und Formgebung an den Wirkstoffmengenanteil, insbesondere im Sinne eines geringen Herstellungsaufwands, angepaßt und insbesondere mit der entsprechenden Nachfüllpackung identisch ist.

7. Wasserkastenautomat nach einem oder mehreren der Ansprüche 1 bis 6, dadurch gekennzeichnet, daß die Oberseite des Ringraums (5) mittels eines, insbesondere über ein Filmscharnier (13) angeformten, Deckels (14) zu verschließen ist.

8. Wasserkastenautomat nach einem oder mehreren der Ansprüche 1 bis 7, dadurch gekennzeichnet, daß jeder Deckel (14) eine umlaufende, hervorstehende, der Innenkontur des zugehörigen Ringraums (5) angepaßte Dichtlippe (15) aufweist.

9. Wasserkastenautomat nach einem oder mehreren der Ansprüche 1 bis 8, dadurch gekennzeichnet, daß im jeweiligen Deckel (14), insbesondere in der Nähe des Außenrandes bei mindestens zwei Einzelkammern, wenigstens ein Wassereintrittsloch (16) vorgesehen ist.

10. Wasserkastenautomat nach einem oder mehreren der Ansprüche 1 bis 9, dadurch gekennzeichnet, daß der Produktbehälter (1) einen vor dem Einhängen in den Rahmen (3) zu entfernenden Deckel (20), insbesondere mit äußerem umlaufenden Schnappwulst (21) als Transportsicherung, aufweist.

## Claims

1. Automatic water tank, for insertion in a toilet water tank, consisting of a container with one or more chambers for the reception of effective substance, wherein the total container volume is composed of the product space serving for the reception of the respective pure effective substance components and of the metering space (6) provided at the head of the product space for dissolved or partially dissolved effective substance, wherein a larger part of the total metering space is received by a frame and wherein a receiving ring for the suspension of a beaker-shaped product container (1) is disposed at the bottom of the metering space and the product container (1) displays an encircling, radially outwardly directed folded rim (11) at its upper edge, characterised thereby, that the receiving opening (7) in the bottom of the annular space (5) is continued downwardly, that is to say out of the annular space (5), as a pipe piece of substantially unchanged diameter relative to the opening (7), that the folded rim (11) engages over the upper pipe piece end and the folded rim im particular displays a securing or damping ring which moulded on below to the outer edge thereof is to be inverted over the pipe end (9) protruding on the inside of the annular space bottom (8).

2. Automatic water tank according to claim 1, characterised by a box-shaped frame (1) containing an annular space (5) for each chamber and a respective product container (1) to be detachably suspended in the associated annular space (5), wherein the annular space (5) encompasses the free volume of the frame (1) respectively remaining above the product container (1) or product level (19) and represents the metering chamber (6) forming a functional unit with the suspended product container (1).

3. Automatic water tank according to claim 1 or 2, characterised thereby, that each annular space (5) at its bottom (8) displays a, in particular circular, receiving opening (7) for the suspension of the product container (1).

4. Automatic water tank according to one or more of the claims 1 to 3, characterised thereby, that the remaining rim of the bottom (8) possesses at least one opening (17) serving as outflow of the metering space.

5. Automatic water tank according to one or more of the claims 1 to 4, characterised thereby, that the pipe piece (9) on the inside of the annular space (5) protrudes in order of magnitude by about one pipe wall thickness in direction of the lid (14) disposed in operational setting.

6. Automatic water tank according to one or more of the claims 1 to 5, characterised thereby, that the respective product container (1) is matched in size and shape to the effective substance portion, particularly in the sense of a small manufacturing effort, and is in particular identical with the corresponding refill package.

7. Automatic water tank according to one or more of the claims 1 to 6, characterised thereby, that the upper side of the annular space (5) is to be closed by a lid (14) in particular moulded on through a film hinge (13).

8. Automatic water tank according to one or more of the claims 1 to 7, characterised thereby, that each lid (14) displays an encircling, protruding sealing lip (15) matched to the internal outline of the associated annular space (5).

9. Automatic water tank according to one or more of the claims 1 to 8, characterised thereby, that at least one water entry hole (16) is provided in the respective lid (14), particularly in the proximity of the outside rim, for at least two individual chambers.

10. Automatic water tank according to one or more of the claims 1 to 9, characterised thereby, that the product container (1) displays a lid (20), in particular with outer encircling snap bead (21) as transport protection, to be removed before the suspension in the frame (3).

## Revendications

1. Dispositif automatique de réservoir à eau pour l'insertion dans un réservoir à eau de W. C., comprenant un récipient muni d'une ou plusieurs chambres destinées à recevoir de la substance active, le volume total du récipient étant formé de la cavité à produit, servant à recevoir les constituants actifs dont chacun est pur, et de la cavité de dosage (6), prévue en tête de la cavité à produit pour recevoir de la substance active dissoute ou partiellement dissoute, la plus grande partie de cette cavité de dosage totale étant délimitée par un cadre (3) et comportant un anneau récepteur situé dans son fond pour l'accrochage d'un récipient à produit (1) en forme de cuvette, lequel présente à son bord supérieur un bord replié périphérique (11) dirigé radialement vers l'extérieur, ce dispositif étant caractérisé par le fait que l'ouverture réceptrice (7) située dans le fond de la cavité annulaire (5) se prolonge vers le bas, c'est-à-dire en sortant de la cavité annulaire (5) sous la forme d'un tronçon de tube (9) dont le diamètre est pratiquement inchangé par rapport à l'ouverture (7), que le bord replié (11) s'applique par dessus l'extrémité supérieure du tronçon de tube et présente, en particulier, un anneau de sûreté ou de blocage formé dans le bas à son bord extérieur et destiné à se glisser par dessus l'extrémité de tube (9) qui dépasse au-dessus du côté intérieur du fond (8) de la cavité annulaire.

2. Dispositif automatique de réservoir à eau selon la revendication 1, caractérisé par le fait qu'il comporte un cadre (3) en forme de caisson contenant pour chaque chambre une cavité annulaire (5) et un récipient à produit (1) destiné à s'accrocher de façon détachable dans chaque cavité annulaire correspondante, la cavité annulaire (5) délimitant le volume libre du cadre (3) qui reste chaque fois au-dessus du récipient à produit (1) ou du niveau (19) du produit et constituant la chambre de dosage (6) qui constitue une unité fonctionnelle avec le récipient à produit (1) accroché.

3. Dispositif automatique de réservoir à eau selon l'une ou l'autre des revendications 1 ou 2, caractérisé par le fait que chaque cavité annulaire (5) présente dans son fond (8) une ouverture réceptrice (7), en particulier circulaire, pour l'accrochage du récipient à produit (1 ).

4. Dispositif automatique de réservoir à eau selon l'une quelconque des revendications 1 à 3, caractérisé par le fait que le bord restant du fond (8) présente au moins une ouverture (17) servant de voie d'écoulement à la cavité de dosage.

5. Dispositif automatique de réservoir à eau selon l'une quelconque des revendications 1 à 4, caractérisé par le fait que le tronçon de tube (9) fait saillie, du côté intérieur de la cavité annulaire (5), dans une mesure qui est à peu près de l'ordre de grandeur d'une épaisseur de paroi de tube, en direction du couvercle (14) situé en position de service.

6. Dispositif automatique de réservoir à eau selon l'une quelconque des revendications 1 à 5, caractérisé par le fait que le récipient respectif à produit (1) est adapté par sa grandeur et sa forme à la quantité de substance active, en particulier en vue d'une petite dépense de fabrication et que, par ailleurs, il est identique à l'emballage de remplissage correspondant.

7. Dispositif automatique de réservoir à eau selon l'une quelconque des revendications 1 à 6, caractérisé par le fait que le côté supérieur de la cavité annulaire (5) peut être fermé au moyen d'un couvercle (14) faisant corps avec lui, en particulier par l'intermédiaire d'une fine charnière (13).

8. Dispositif automatique de réservoir à eau selon l'une quelconque des revendications 1 à 7, caractérisé par le fait que chaque couvercle (14) présente une lèvre d'étanchéité périphérique en saillie, adaptée au contour intérieur de la cavité annulaire correspondante (5).

9. Dispositif automatique de réservoir à eau selon l'une quelconque des revendications 1 à 8, caractérisé par le fait que dans chaque couvercle (14), en particulier au voisinage du bord extérieur et en ce qui concerne au moins deux chambres individuelles, est prévu au moins un trou d'entrée d'eau (16).

10. Dispositif automatique de réservoir à eau selon l'une quelconque des revendications 1 à 9, caractérisé par le fait que le récipient à produit (1) présente, comme sécurité pour le transport, un couvercle (20) à retirer avant l'accrochage dans le cadre (3) et pourvu, en particulier, d'un bourrelet périphérique extérieur de déclic (21 ).
